# EUROPÄISCHE PATENTSCHRIFT

(11) **EP 4 490 714 B1**
(45) Veröffentlichungstag und Bekanntmachung des Hinweises auf die Patenterteilung: **27.05.2026**
(21) Anmeldenummer: 23719744.7
(22) Anmeldetag: 14.04.2023
(51) Int. Cl.: G08B 17/113, G08B 17/10

(54) **VORRICHTUNG ZUR BRANDERKENNUNG IN EINEM FAHRZEUG**
APPARATUS FOR DETECTING A FIRE IN A VEHICLE
APPAREIL DE DÉTECTION D'UN INCENDIE DANS UN VÉHICULE

(30) Priorität: 22.04.2022 DE 102022203931
(43) Veröffentlichungstag der Anmeldung: 15.01.2025
(73) Patentinhaber: Siemens Mobility GmbH, 80997 München (DE); Siemens Mobility Austria GmbH, 1210 Wien (AT)
(72) Erfinder: GERUSCHKAT, Fritz Johannes, 81245 München (DE); GOERTZ, Tobias-Klaus, 2003 Leitzersdorf (AT); HÄUSSLER, Andreas, 42659 Solingen (DE); SCHATTON, Christopher, 41747 Viersen (DE); WAINDICH, Arleta, 47239 Duisburg (DE)
(74) Vertreter: Siemens Patent Attorneys
(86) Internationale Anmeldenummer: PCT/EP2023/059792
(87) Internationale Veröffentlichungsnummer: WO 2023/202953

(56) Entgegenhaltungen:
- EP-A1- 1 419 804
- EP-A1- 2 407 946
- EP-A1- 3 907 714
- DE-A1- 102009 011 846
- DE-A1- 102012 207 633

## Beschreibung

Die Erfindung betrifft ein Fahrzeug des Personenverkehrs umfassend wenigstens eine Vorrichtung zur Branderkennung in einem Raum umfassend einen Rauchmelder mit einer Prüfkammer und wenigstens einem Lufteingang und wenigstens einem Luftausgang sowie.

Rauchmelder zur Branderkennung sind in verschiedenen Ausführungen bekannt. Sie werden üblicherweise an einer Decke in einem zu überwachenden Raum angeordnet, so dass im Raum aufsteigender Rauch oder Brandgase in einer Prüfkammer des Rauchmelders, beispielsweise optisch, detektiert und ein Warnsignal ausgegeben werden können.

In Fahrzeugen des öffentlichen Personenverkehrs sind offen zugängliche Rauchmelder jedoch Vandalismus ausgesetzt. Eine verdeckte Anbringung hat zwar den Vorteil, dass die Rauchmelder vor Vandalismus geschützt sind und nicht so schnell verschmutzen, beispielsweise durch organische oder textile Fasern oder Partikel, doch ist ihre sichere Funktion durch ungünstige Druckverhältnisse an oder hinter einer Zwischendecke oder Seitenwand nicht weiter gewährleistet, da Rauch oder Brandgase aus dem Raum aufgrund der Strömungs- und Druckverhältnisse nicht sicher zur Prüfkammer des Rauchmelders gelangen können.

Die Druckschrift DE 103 19 688 B4 lehrt die Anordnung eines Rauchmelders in einem Abluftkanal eines Flugzeugs hinter einem Schutzgitter oder einer Abdeckung am Eingang des Abluftkanals.

Die Europäische Patentanmeldung EP 2 407 946 A1 betrifft einen sogenannten Ansaugrauchmelder. Die Offenlegungsschrift EP 3 907 714 A1 betrifft die Kondensationsvermeidung in einem Ansaugraucherkennungssystem mit einer Detektionskammer. EP 1 419 804 A1 offenbart ein Brandschutzsystem für Schienenfahrzeuge mit Ansaugendstücken, die in Risikobereichen angeordnet sind und kontinuierlich Luftproben aus den zu schützenden Risikobereichen ziehen und diese Luftproben durch Rohrleitungsmittel zu einem Detektionsmodul leiten.

DE 10 2012 207633 A1 lehrt ein Schienenfahrzeug mit einem Ansaugrauchmelder, der über eine Leitung mit wenigstens einem Ansaugendstück definierten Öffnungsquerschnitts zur Entnahme von Luftproben verbunden ist, wobei wenigstens ein von dem Ansaugendstück in Richtung auf den Ansaugrauchmelder abgehendes Leitungsstück aus flexiblem Material gebildet ist. Bei einem solchen Schienenfahrzeug sind typischerweise eine Mehrzahl von Ansaugendstücken definierten Öffnungsquerschnitts vorgesehen, die beispielsweise über den Innenraum des Fahrzeugs verteilt sind. Zu deren Verbindung mit dem Ansaugrauchmelder dient eine Leitungsanordnung. Das wenigstens eine Ansaugendstück kann in einem Innenraum des Schienenfahrzeugs verdeckt angeordnet sein, beispielsweise im Bereich einer Gepäckablage.

Die Offenlegungsschrift DE 10 2009 011 846 A1 offenbart einen Rauchmelder mit einer Prüfkammer, einem Lufteingang und einem Luftausgang sowie eine an den Luftausgang angeschlossene Einrichtung zur Erzeugung eines Sogs für Luft aus dem Luftausgang, so dass Luft durch den Lufteingang in die Prüfkammer angesaugt und durch den Luftausgang abgeführt wird.

Der Erfindung liegt die Aufgabe zugrunde, eine sichere Branddetektion in Räumen eines Fahrzeugs des Personenverkehrs zur Verfügung zu stellen.

Gelöst wird die Aufgabe durch den Gegenstand des unabhängigen Patentanspruchs 1. Weiterbildungen und Ausgestaltungen der Erfindung finden sich in den Merkmalen der abhängigen Patentansprüche wieder.

Ein erfindungsgemäßes, insbesondere großräumiges, Fahrzeug des, beispielsweise öffentlichen, Personenverkehrs, dies schließt Land-, Luft- und Wasserfahrzeuge mit ein, umfasst wenigstens eine erfindungsgemäße Vorrichtung zur Branderkennung in einem Raum. Der Raum kann dabei eine Kabine, beispielsweise für Fahrgäste, beispielsweise eine Sanitärzelle des Fahrzeugs sein. Die Vorrichtung zur Branderkennung in einem Raum ist entsprechend geeignet in oder an der Kabine angeordnet.

Die Vorrichtung zur Branderkennung in einem Raum umfasst einen Rauchmelder mit einer Prüfkammer und wenigstens einem Lufteingang sowie wenigstens einem Luftausgang, wobei die Vorrichtung wenigstens eine an den wenigstens einen Luftausgang angeschlossene Einrichtung zur Erzeugung eines Sogs für Luft aus dem Luftausgang umfasst, so dass Luft aus dem Raum durch den Lufteingang in die Prüfkammer angesaugt und durch den Luftausgang abgeführt wird.

Die Prüfkammer des Rauchmelders dient zur Detektion von Rauch oder Rauchgasen und ist entsprechend geeignet ausgebildet. Die Prüfkammer ist dabei zum wenigstens einen Lufteingang des Rauchmelders hin offen, so dass Luft, die, insbesondere aus dem zu überwachenden Raum, durch den Lufteingang strömt, zur Prüfkammer gelangt. Gleichermaßen ist die Prüfkammer zu dem wenigstens einen Luftausgang des Rauchmelders offen, so dass Luft aus der Prüfkammer aus dem Luftausgang ausströmen kann. Der Luftausgang ist strömungstechnisch an eine Einrichtung zur Erzeugung eines Sogs für Luft am Luftausgang angeschlossen. Lufteingang und Luftausgang sind zur bzw. gegebenenfalls an der Prüfkammer entsprechend so angeordnet, dass Luft, die durch den Lufteingang angesaugt und durch den Luftausgang abgeführt wird, durch die Prüfkammer strömt.

Bei der Einrichtung zur Erzeugung eines Sogs am Luftausgang handelt es sich insbesondere um eine Anlage oder um ein technisches Gerät und könnte somit auch als Vorrichtung bezeichnet werden.

Weitergebildet umfasst die Einrichtung zur Erzeugung eines Sogs für Luft aus dem Luftausgang eine Unterdruckleitung - der Relativdruck in der Unterdruckleitung ist kleiner als im Raum. Der Luftdruck im Raum entspricht beispielsweise dem atmosphärischen Umgebungsruck. Durch den geringeren Relativdruck wird ein Sog am Luftausgang erzeugt. Die Unterdruckleitung kann fürderhin zur Abfuhr von Luft aus dem Rauchmelder dienen. Die Unterdruckleitung kann beispielsweise an ein Unterdrucksystem des Fahrzeugs angeschlossen sein. Weitergebildet ist der Luftausgang an ein Abluftsystem des Fahrzeugs angeschlossen.

Zur Erzeugung des Unterdrucks auf der Luftausgangsseite, welcher auch als Entlüftungsdruck bezeichnet werden kann, kann die Einrichtung zur Erzeugung des Sogs auch eine oder mehrere Einrichtungen zur Förderung von Liquiden, hier Luft, umfassen, beispielsweise einen entsprechend geeignet ausgebildeten und angeordneten Lüfter, eine geeignet ausgebildete und angeordnete Venturi-Düse, eine geeignet ausgebildete und angeordnete Pumpe oder einen geeignet ausgebildeten und angeordneten Ejektor, insbesondere ein Förderejektor. Lüfter, Venturi-Düse, Pumpe oder Ejektor können beispielsweise in der Unterdruckleitung angeordnet sein, so dass ein Unterdruck zwischen Luftausgang und Lüfter, Venturi-Düse, Pumpe oder Ejektor erzeugt und somit der Sog für Luft am dem Luftausgang des Rauchmelders erzeugt wird. Luft wird also mittels der wenigstens einen Einrichtung durch den Luftausgang aus der Prüfkammer des Rauchmelders abgeführt. Gleichzeitig wird durch den Sog auch Luft aus dem Raum durch den Lufteingang des Rauchmelders in die Prüfkammer angesaugt.

Fürderhin umfasst die Vorrichtung ein den Raum begrenzendes, beispielsweise flächiges, Element des Raums, beispielsweise eine Wand oder Decke des Raums oder eine Wand- oder Deckenverkleidung, beispielsweise in Form einer Paneele, oder eine Abdeckung des Rauchmelders, wobei der Rauchmelder auf einer dem Raum abgewandten Seite des den Raum begrenzenden Elements angeordnet ist, und wobei eine Öffnung in dem den Raum begrenzenden Element im Bereich des wenigstens einen Lufteingangs des Rauchmelders vorgesehen und derart angeordnet ist, dass zumindest der wenigstens eine Lufteingang des Rauchmelders durch die Öffnung in dem den Raum begrenzenden Element zum Raum hin für eine Luftströmung aus dem Raum freigegeben und somit frei anströmbar ist, so dass Luft aus dem Raum zur Prüfkammer des Raumelders strömen kann.

Weitergebildet kann dann der Luftausgang auf der dem Raum abgewandten Seite des Elements angeordnet sein, so dass Luft aus dem Rauchmelder und somit auch aus dem Raum durch den Lufteingang in die Prüfkammer und aus dieser durch den Luftausgang heraus abgeführt wird.

Gemäß einer weiteren Weiterbildung ist die Prüfkammer des Rauchmelders in einem ansonsten luftdichten Gehäuse umfassend den wenigstens einen Lufteingang und den wenigstens einen Luftausgang angeordnet. Der Rauchmelder weist entsprechend ein Gehäuse mit dem wenigstens einen Lufteingang und dem wenigstens einen Luftausgang auf, wobei in dem Gehäuse die Prüfkammer angeordnet ist und wobei das Gehäuse, abgesehen von den Luftein- und -ausgängen, luftdicht ausgebildet ist. Die Prüfkammer kann vom Gehäuse luftdicht umschlossen sein, mit dem wenigstens einen Lufteingang im Gehäuse zur Prüfkammer und dem wenigstens einen Luftausgang der Prüfkammer.

Die erfindungsgemäße Vorrichtung zur Branderkennung umfasst darüber hinaus einen handelsüblichen Rauchmelder, welcher derart auf der dem Raum abgewandten Seite des den Raum begrenzenden Elements im Bereich der wenigstens einen Öffnung in dem den Raum begrenzenden Element angeordnet ist, dass Luft aus dem Raum durch die wenigstens eine Öffnung in dem den Raum begrenzenden Element frei zur Prüfkammer des Rauchmelders strömen kann, wobei der Rauchmelder in einer Hülle gekapselt ist, die mit dem das den Raum begrenzenden Element luftdicht verbunden ist, wobei die wenigstens eine Öffnung in dem den Raum begrenzenden Element den wenigstes einen Lufteingang des Rauchmelders bildet und wobei das den Raum begrenzende Element ansonsten luftdicht ausgebildet ist, wobei die Hülle den Luftausgang aufweist, der an die Einrichtung zur Erzeugung eines Sogs für Luft aus dem Luftausgang angeschlossen ist, so dass Luft aus dem Raum durch den Lufteingang in die Prüfkammer angesaugt und durch den Luftausgang abgeführt wird, und ansonsten den Rauchmelder luftdicht umschließt.

Das den Raum begrenzende Element, beispielsweise ein Decken- oder Wandpaneel, ist zumindest im Bereich der mit ihm verbundenen Hülle luftdicht ausgebildet. Die Hülle, welche beispielsweise kappenförmig ausgebildet ist, und das den Raum begrenzende Element bilden hier somit das von den Luftein- und -ausgängen abgesehen luftdichte Gehäuse.

Vorteile der Erfindung sind insbesondere die aktiv bewirkte und damit sichere Anströmung des Rauchmelders. Selbst bei ungünstigen Strömungsverhältnissen in einem Raum, beispielsweis in einer Sanitärzelle eines Schienenfahrzeugs des öffentlichen Personenverkehrs, welche oft mittels Lüftern be- und entlüftet wird und einen leichten Unterdruck verglichen mit anderen Fahrgasträumen des Schienenfahrzeugs aufweist, kann Rauch sicher zur Prüfkammer geführt und dort detektiert werden. Die Erfindung schafft überdies die Möglichkeit, den Rauchmelder hinter raumbegrenzenden Elementen zu verbergen, beispielsweise hinter einer Zwischendecke anzuordnen. Dadurch ist er vor Vandalismus geschützt und auch das Kabinendesign von störenden Aufbauten befreit.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt schematisch eine erste Ausführungsform einer erfindungsgemäßen Vorrichtung zur Branderkennung im Schnitt,
- Fig. 2: zeigt schematisch eine zweite Ausführungsform einer erfindungsgemäßen Vorrichtung zur Branderkennung im Schnitt,
- Fig. 3: zeigt schematisch eine dritte Ausführungsform einer erfindungsgemäßen Vorrichtung zur Branderkennung im Schnitt,
- Fig. 4: zeigt schematisch eine vierte Ausführungsform einer erfindungsgemäßen Vorrichtung zur Branderkennung im Schnitt.

In Fig. 1 ist eine erste Ausführungsform einer erfindungsgemäßen Vorrichtung zur Branderkennung in einem Raum 6 schematisch im Schnitt dargestellt. Die Vorrichtung umfasst einen Rauchmelder 1 mit einer Prüfkammer 2. In diesem Veranschaulichungsbeispiel handelt es sich bei dem Rauchmelder 1 um einen handelsüblichen Rauchmelder. Er ist auf einer dem Raum 6 abgewandten Seite eines den Raum 6 begrenzenden Elements 3, beispielsweise einer Decken- oder Wandverkleidung, angeordnet.

Das den Raum 6 begrenzende Element 3 weist eine Öffnung zum Durchtritt von Luft aus dem Raum 6 auf, wobei der Rauchmelder 1 im Bereich der Öffnung derart angeordnet ist, dass Luft aus dem Raum 6 zur Prüfkammer 2 des Rauchmelders strömen kann. Die Öffnung in dem den Raum 6 begrenzenden Element 3, beispielsweise einem Durchbruch in der Wand- oder Deckenverkleidung, dient hier als Lufteingang 12 des Rauchmelders 1. Dieser ist zum Raum 6 hin offen. Auch die Prüfkammer 2 des Rauchmelders ist zum Lufteingang 12 hin offen, so dass Luft vom Lufteingang 12 zur Prüfkammer 2 strömen kann. Somit kann Luft aus dem Raum 6 frei durch den Lufteingang 12 zur Prüfkammer 2 des Rauchmelders 1 strömen.

Der Rauchmelder 1 ist zudem von einer luftdichten, hier kappenförmigen, Hülle 5 umschlossen. Die kappenförmige Hülle 5 ist luftdicht mit dem den Raum 6 begrenzenden Element 3 verbunden. Abgesehen vom Lufteingang 12 ist auch das den Raum 6 begrenzende Element 3 zumindest im Bereich der Hülle 5 luftdicht ausgebildet. So ist der Rauchmelder 1 in der Hülle 5 und dem den Raum 6 begrenzenden Element 3 luftdicht gekapselt. Hülle 5 und das den Raum 6 begrenzende Element 3 könnten als zusätzliches Gehäuse um den Rauchmelder angesehen werden.

Die Hülle 5 weist einen Luftausgang 13 auf, welcher mit einer Unterdruckleitung 4, beispielsweise einem Unterdruckschlauch, verbunden ist. Der Unterdruck in der Unterdruckleitung 4, also ein um zumindest ein vorgegebenes Maß geringerer Relativdruck als im Raum 6, beispielsweise ein im Raum überwiegend vorherrschender Umgebungsdruck, wird mittels einer Einrichtung zur Erzeugung eines Sogs 9 für Luft aus dem Luftausgang 13 bewirkt. Hier handelt es sich bei der Einrichtung zur Erzeugung eines Sogs 9 um eine Entlüftungsanlage eines Abluftsystems eines Schienenfahrzeugs, welche zur Absaugung von Luft aus dem Raum 6 dient und eine zum Raum 6 hin offene Absaugleitung 8 aufweist. Die Einrichtung zur Erzeugung eines Sogs 9 könnte auch als Absaugvorrichtung bezeichnet werden. Die Unterdruckleitung 4 ist an die Absaugleitung 8 strömungstechnisch angeschlossen.

Durch den am Luftausgang 13 anliegenden, zumindest im Vergleich zum Lufteingang 12 geringeren Relativdruck, wird ein Sog bewirkt, welcher Luft aus dem Raum 6 zum Lufteingang 12 und weiter in die Prüfkammer 2 des Rauchmelders 1 führt und aus der Prüfkammer 2 durch den Luftausgang 13 wieder abführt.

Die Pfeile kennzeichnen die jeweiligen Luftströmungen. Somit würden auch Rauch oder Brandgase, gekennzeichnet durch den Pfeil 7, sicher zum Rauchmelder 1 gelangen, obwohl Luft aus dem Raum 6 auch mittels der Absaugleitung 8 abgeführt wird. Die Absaugleitung 8 und der Lufteingang 12 sind um zumindest ein vorgegebenes Maß voneinander beabstandet.

Die Ausgestaltungsbeispiele der Fig. 2 und Fig. 3 unterscheiden sich lediglich in der Art der Entlüftung und somit in der Ausbildung der Einrichtung zur Erzeugung eines Sogs 9 am Luftausgang 13. Gemäß der Ausführungsform in Fig. 2 ist in der Unterdruckleitung 4 ein eigener Lüfter 10 angeordnet, der im Betrieb für den Sog sorgt. In Fig. 3 hingegen ist ein Ejektor, hier ein Förderejektor 11 an der Unterdruckleitung 4 angeschlossen, der den luftausgangsseitigen Sog erzeugt. Die Unterdruckleitung 4 kann jeweils außerhalb des Raums 6 enden, beispielsweise auch aus dem Schienenfahrzeug herausgeführt sein und ein offenes Ende zur Umgebung des Schienenfahrzeugs aufweisen, durch welches die abgesaugte Luft aus dem Raum an die Umwelt abgegeben wird. Dem hier veranschaulichten Förderejektor 11 mit einer Venturi-Düse wird beispielsweise Druckluft aus einem Druckluftsystem zugeführt und erzeugt gemäß dem Strahlpumpenprinzip einen Unterdruck auf der Seite der Unterdruckleitung 4 des Luftausgangs 13.

Der Raum 6 kann dabei eine Kabine oder Sanitärzelle eines Schienenfahrzeugs sein, welches über eine Lüftungsanlage verfügt, an welche die Unterdruckleitung 4 angeschlossen ist, wie im Ausgestaltungsbeispiel gemäß Fig. 1, oder es kann sich allgemein um einen Fahrgastraum, beispielsweise ein Abteil, eines Schienenfahrzeugs handeln und die Einrichtung zur Erzeugung eines Sogs 9 ist separat von anderen Lüftungsanlagen des Fahrzeugs und von diesen gegebenenfalls unabhängig betreibbar, wie in den Fig. 2 bis 4 veranschaulicht.

In Fig. 4 ist eine weitere Ausführungsform der Erfindung skizziert. Auch hier wird der Entlüftungsdruck mittels eines Förderejektors 11, wie in Fig. 3, erzeugt. Doch weist hier der Rauchmelder 1 selbst ein luftdichtes Gehäuse um die Prüfkammer 2 mit dem Lufteingang 12 und dem mittels der Unterdruckleitung 4 mit dem Förderejektor 11 verbundenen Luftausgang 13 auf. Der Lufteingang 12 des Rauchmelders 1 ist wiederum im Bereich der Öffnung des den Raum 6 begrenzenden Elements 3 angeordnet, so dass Luft aus dem Raum 6 durch den Lufteingang 12 in die Prüfkammer 2 angesaugt und durch den Luftausgang 13 in die Unterdruckleitung 4 abgeführt wird.

Nicht dargestellt ist ein Beispiel mit einem zur unmittelbaren Umgebung hin offenen Luftausgang, wie es beispielsweise dann zum Einsatz kommen könnte, wenn der Relativdruck im Raum höher ist als außerhalb des Raums, wo zumindest der Luftausgang des Rauchmelders, insbesondere der ganze Rauchmelder, angeordnet ist. Die Einrichtung zur Erzeugung eines Sogs würde also auf der dem Raum abgewandten Seite des den Raum begrenzenden Elements einen Unterdruck oder gegebenenfalls im Raum einen Überdruck erzeugen und dadurch den Sog bewirken.

## Patentansprüche

1. Fahrzeug des Personenverkehrs umfassend wenigstens eine Vorrichtung zur Branderkennung in einem Raum (6) umfassend einen Rauchmelder (1) mit einer Prüfkammer (2) und wenigstens einem Lufteingang (12), wobei der Rauchmelder (1) wenigstens einen Luftausgang (13) umfasst, **dadurch gekennzeichnet, dass** die Vorrichtung wenigstens eine an den wenigstens einen Luftausgang (13) angeschlossene Einrichtung zur Erzeugung eines Sogs (9) für Luft aus dem Luftausgang (13) umfasst, so dass Luft (7) aus dem Raum (6) durch den Lufteingang (12) in die Prüfkammer (2) angesaugt und durch den Luftausgang (13) abgeführt wird, wobei das Fahrzeug ein den Raum (6) begrenzendes Element (3) umfasst, wobei der Rauchmelder (1) auf einer dem Raum (6) abgewandten Seite des den Raum begrenzenden Elements (3) angeordnet ist, wobei wenigstens eine Öffnung in dem den Raum begrenzenden Element (3) im Bereich des wenigstens einen Lufteingangs (12) des Rauchmelders (1) derart vorgesehen ist, dass der wenigstens eine Lufteingang (12) des Rauchmelders (1) durch die wenigstens eine Öffnung im den Raum begrenzenden Element (3) zum Raum (6) hin frei ist, wobei die Vorrichtung zur Branderkennung einen handelsüblichen Rauchmelder (1) umfasst, welcher derart auf der dem Raum (6) abgewandten Seite des den Raum begrenzenden Elements (3) im Bereich der wenigstens einen Öffnung in dem den Raum begrenzenden Element (3) angeordnet ist, dass Luft aus dem Raum (6) durch die wenigstens eine Öffnung in dem den Raum begrenzenden Element (3) frei zur Prüfkammer (2) des Rauchmelders (1) strömen kann, wobei der Rauchmelder (1) in einer Hülle (5) gekapselt ist, die mit dem das den Raum begrenzenden Element (3) luftdicht verbunden ist, wobei die wenigstens eine Öffnung in dem den Raum begrenzenden Element (3) den wenigstes einen Lufteingang (12) bildet und wobei das den Raum begrenzende Element (3) ansonsten luftdicht ausgebildet ist, wobei die Hülle (5) den wenigstens einen Luftausgang (13) aufweist, der an die Einrichtung zur Erzeugung eines Sogs (9) für Luft aus dem Luftausgang (13) angeschlossen ist, so dass Luft (7) aus dem Raum (6) durch den Lufteingang (12) in die Prüfkammer (2) angesaugt und durch den Luftausgang (13) abgeführt wird, und die Hülle (5) ansonsten luftdicht ausgebildet ist.

2. Fahrzeug des Personenverkehrs nach Anspruch 1, **dadurch gekennzeichnet, dass** die Prüfkammer (2) des Rauchmelders (1) in einem ansonsten luftdichten Gehäuse umfassend den wenigstens einen Lufteingang (12) und den wenigstens einen Luftausgang (13) angeordnet ist.

3. Fahrzeug des Personenverkehrs nach einem der Ansprüche 1 oder 2, **dadurch gekennzeichnet, dass** die Einrichtung zur Erzeugung eines Sogs (9) eine Unterdruckleitung (4) umfasst.

4. Fahrzeug des Personenverkehrs nach einem der Ansprüche 1 bis 3, **dadurch gekennzeichnet, dass** die Einrichtung zur Erzeugung eines Sogs (9) einen Lüfter (10), eine Venturi-Düse, eine Pumpe oder einen Ejektor (11) umfasst.

5. Fahrzeug des Personenverkehrs nach Anspruch 1, **dadurch gekennzeichnet, dass** der Luftausgang (13) auf der dem Raum (6) abgewandten Seite des den Raum begrenzenden Elements (3) angeordnet ist, so dass Luft (7) aus dem Raum (6) durch den Rauchmelder (1) abgeführt wird.

6. Fahrzeug des Personenverkehrs nach Anspruch einem der Ansprüche 1 bis 5, **dadurch gekennzeichnet, dass** es wenigstens eine Kabine aufweist, in oder an welcher die Vorrichtung nach einem der Ansprüche 1 bis 5 angeordnet ist.

7. Fahrzeug des Personenverkehrs nach einem der Ansprüche 1 bis 6, **dadurch gekennzeichnet, dass** der Luftausgang (13) an ein Abluftsystem des Fahrzeugs angeschlossen ist.

## Claims

1. Passenger transportation vehicle comprising at least one apparatus for detecting fire in a space (6), comprising a smoke detector (1) having a test chamber (2) and at least one air inlet (12), wherein the smoke detector (1) comprises at least one air outlet (13), **characterised in that** the apparatus comprises at least one device (9), connected to the at least one air outlet (13), for generating suction for air from the air outlet (13), so that air (7) is drawn out of the space (6) through the air inlet (12) into the test chamber (2) and is discharged through the air outlet (13), wherein the vehicle comprises a space-defining element (3), wherein the smoke detector (1) is disposed on a side of the element (3) facing away from the space (6), wherein at least one opening is provided in the space-defining element (3) in the region of the at least one air inlet (12) of the smoke detector (1) such that the at least one air inlet (12) of the smoke detector (1) is uncovered toward the space (6) through the at least one opening in the space-defining element (3), wherein the apparatus for detecting a fire comprises a commercially available smoke detector (1) which is disposed on the side of the space-defining element (3) facing away from the space (6) in the region of the at least one opening in the space-defining element (3) such that air from the space (6) can flow freely through the at least one opening in the space-defining element (3) to the test chamber (2) of the smoke detector (1), wherein the smoke detector (1) is encapsulated in an enclosure (5) which is connected in an airtight manner to the space-defining element (3), wherein the at least one opening in the space-defining element (3) forms the at least one air inlet (12) and wherein the space-defining element (3) is otherwise designed to be airtight, wherein the enclosure (5) contains the at least one air outlet (13) which is connected to the device (9) for generating suction for air from the air outlet (13), so that air (7) is drawn out of the space (6) through the air inlet (12) into the test chamber (2) and is discharged through the air outlet (13), and the enclosure (5) is otherwise of an airtight design.

2. Passenger transportation vehicle according to claim 1, **characterised in that** the test chamber (2) of the smoke detector (1) is disposed in an otherwise airtight housing comprising the at least one air inlet (12) and the at least one air outlet (13).

3. Passenger transportation vehicle according to one of claims 1 or 2, **characterised in that** the device (9) for generating suction comprises a negative-pressure line (4).

4. Passenger transportation vehicle according to one of claims 1 to 3, **characterised in that** the device (9) for generating suction comprises a fan (10), a Venturi nozzle, a pump or an ejector (11).

5. Passenger transportation vehicle according to claim 1, **characterised in that** the air outlet (13) is disposed on the side of the space-defining element (3) facing away from the space (6), so that air (7) is discharged from the space (6) through the smoke detector (1).

6. Passenger transportation vehicle according to one of claims 1 to 5, **characterised in that** it has at least one cubicle in or on which the apparatus according to one of claims 1 to 5 is disposed.

7. Passenger transportation vehicle according to one of claims 1 to 6, **characterised in that** the air outlet (13) is connected to an exhaust air system of the vehicle.

## Revendications

1. Véhicule de transport de personnes comprenant au moins un dispositif de détection d'incendie dans un espace (6) comprenant un détecteur (1) de fumée ayant une chambre (2) de contrôle et au moins une entrée (12) d'air, dans lequel le détecteur (1) de fumée comprend au moins une sortie (13) d'air, **caractérisé en ce que** le dispositif comprend au moins un dispositif, raccordé à la au moins une sortie (13) d'air, de production d'un remous (9) d'air sortant de la sortie (13) d'air, de manière à ce que de l'air (7) soit aspiré de l'espace (6) dans la chambre (2) de contrôle, en passant par l'entrée (12) d'air, et soit évacué en passant par la sortie (13) d'air, dans lequel le véhicule comprend un élément (3) délimitant l'espace (6), dans lequel le détecteur (1) de fumée est disposé d'un côté, non tourné vers l'espace (6), de l'élément (3) délimitant l'espace, dans lequel au moins une ouverture est prévue dans l'élément (3) délimitant l'espace dans la partie de la au moins une entrée (12) d'air du détecteur (1) de fumée, de manière à ce que la au moins une entrée (12) d'air du détecteur (1) de fumée soit dégagée vers l'espace (6), par la au moins une ouverture dans l'élément (3) délimitant l'espace, dans lequel le dispositif de détection d'énergie comprend un détecteur (1) de fumée habituel dans le commerce, qui est disposé du côté, non tourné vers l'espace (6), de l'élément (3) délimitant l'espace dans la partie de la au moins une ouverture dans l'élément (3) délimitant l'espace, de manière à ce que de l'air, sortant de l'espace (6) par la au moins une ouverture dans l'élément (3) délimitant l'espace, puisse passer librement à la chambre (2) de contrôle du détecteur (1) de fumée, dans lequel le détecteur (1) de fumée est encapsulé dans une enveloppe (5), qui est assemblée d'une manière étanche à l'air à l'élément (3) délimitant l'espace, dans lequel la au moins une ouverture dans l'élément (3) délimitant l'espace forme la au moins une entrée (12) d'air, et dans lequel l'élément (3) délimitant l'espace est constitué sinon de manière étanche à l'air, dans lequel l'enveloppe (5) a la au moins une sortie (13) d'air, qui est raccordée au dispositif de production d'un remous (9) d'air sortant de la sortie (13) d'air, de manière à ce que de l'air (7) soit aspiré de l'espace (6) dans la chambre (2) de contrôle en passant par l'entrée (12) d'air et soit évacué par la sortie (13) d'air et l'enveloppe (5) est constituée sinon d'une manière étanche à l'air.

2. Véhicule de transport de personnes suivant la revendication 1, **caractérisé en ce que** la chambre (2) de contrôle du détecteur (1) de fumée est disposée dans un boîtier sinon étanche à l'air comprenant la au moins une entrée (12) d'air et la au moins une sortie (13) d'air.

3. Véhicule de transport de personnes suivant l'une des revendications 1 ou 2, **caractérisé en ce que** le dispositif de production d'un remous (9) comprend un conduit (4) en dépression.

4. Véhicule de transport de personnes suivant l'une des revendications 1 à 3, **caractérisé en ce que** le dispositif de production d'un remous (9) comprend un ventilateur (10), une buse venturi, une pompe ou un éjecteur (11).

5. Véhicule de transport de personnes suivant la revendication 1, **caractérisé en ce que** la sortie (13) d'air est disposée du côté non tourné vers la face (6) de l'élément (3) délimitant l'espace, de manière à évacuer l'air (7) de l'espace (6) en passant par le détecteur (1) de fumée.

6. Véhicule de transport de personnes suivant l'une des revendications 1 à 5, **caractérisé en ce qu'**il a au moins une cabine, dans ou sur laquelle est disposé le dispositif suivant l'une des revendications 1 à 5.

7. Véhicule de transport de personnes suivant l'une des revendications 1 à 6, **caractérisé en ce que** la sortie (13) d'air est raccordée à un système d'air d'évacuation du véhicule.
